# EUROPÄISCHE PATENTSCHRIFT

(11) **EP 1 593 638 B1**
(45) Veröffentlichungstag und Bekanntmachung des Hinweises auf die Patenterteilung: **16.05.2007**
(21) Anmeldenummer: 05009679.1
(22) Anmeldetag: 03.05.2005
(51) Int. Cl.: B65H 54/71, B65H 65/00, B65H 67/048

(54) **Vorrichtung und Verfahren zum Aufwickeln von flexiblen, länglichen Bindemitteln**
Apparatus and method for winding elongate flexible sheet binders
Dispositif et procédé pour enrouler des moyens de reliure flexibles et allongés

(30) Priorität: 05.05.2004 DE 102004022709
(43) Veröffentlichungstag der Anmeldung: 09.11.2005
(73) Patentinhaber: Kugler-Womako GmbH, 72622 Nürtingen (DE)
(72) Erfinder: Kneule, Mario, 72636 Frickenhausen (DE)
(74) Vertreter: Eisenführ, Speiser & Partner

(56) Entgegenhaltungen:
- EP-A- 1 279 635
- CH-A- 618 141
- DE-A- 2 514 681
- DE-A- 10 002 022
- FR-A- 2 375 129
- US-A- 4 026 483
- US-B1- 6 190 156
- PATENT ABSTRACTS OF JAPAN Bd. 017, Nr. 403 (M-1453), 28. Juli 1993 (1993-07-28) -& JP 05 077982 A (KANZAKI PAPER MFG CO LTD), 30. März 1993 (1993-03-30)
- PATENT ABSTRACTS OF JAPAN Bd. 1998, Nr. 11, 30. September 1998 (1998-09-30) -& JP 10 167565 A (YKK CORP), 23. Juni 1998 (1998-06-23)

## Beschreibung

Die Erfindung betrifft eine Vorrichtung zum Aufwickeln von zum Binden von Blätterpacks vorgesehenen, flexiblen, länglichen Bindemitteln, vorzugsweise Drahtkämmen, in deren Längsrichtung unter Zwischenlage von länglichen Trennmitteln, vorzugsweise Trennpapier, auf Spulen, mit einer Haltevorrichtung, die mindestens ein erstes Spulenlager zur lösbaren Halterung einer Spule sowie einen Aufwickelbereich aufweist, in dem das Bindemittel zusammen mit dem das Bindemittel aufnehmenden Trennmittel auf eine Spule aufwickelbar ist, und mit einer Zuführungseinrichtung zum Zuführen des Bindemittels und des Trennmittels in den Aufwickelbereich zum Aufwickeln auf eine dort befindliche Spule.

Ferner betrifft die Erfindung ein Verfahren zum Aufwickeln von zum Binden von Blätterpacks vorgesehenen, flexiblen, länglichen Bindemitteln, vorzugsweise Drahtkämmen, in deren Längsrichtung unter Zwischenlage von länglichen Trennmitteln, vorzugsweise Trennpapier, auf Spulen, vorzugsweise unter Verwendung einer Vorrichtung der zuvor erwähnten Art, mit den Schritten,
- an einem ersten Spulenlager eine leere Spule lösbar zu haltern,
- das erste Spulenlager in einen Aufwickelbereich zu verbringen und
- im Aufwickelbereich ein vorlaufendes Ende zumindest des Bindemittels an der von dem ersten Spulenlager gehalterten Spule zu fixieren, diese Spule in Rotation zu versetzen und das Bindemittel zusammen mit dem Trennmittel auf diese Spule aufzuwickeln.

Die US 6,190,156 und die DE 10002022 A offenbaren eine Vorrichtung und ein Verfahren nach dem Oberbegriff des Anspruchs 1 bzw. 31.

Insbesondere bei der Herstellung von mittels Drahtkamm oder Wendel gebundenen Blätterpacks wie Blöcken oder Büchern ist es üblich, den zum Binden vorgesehenen Drahtkamm oder die Wendel in einer Offline-Produktion herzustellen. Der Drahtkamm oder die Wendel wird zusammen mit einem Trennpapier auf einer Spule aufgewickelt. Von dieser Spule wird der Drahtkamm oder die Wendel dann zu einem späteren Zeitpunkt in einer Bindestation abgewickelt und verarbeitet, d.h. in vorgestanzte Perforationen eines bereitgestellten Blätterpacks eingebracht oder eingedreht. Bei großen Drahtkämmen oder Wendeln füllen sich die Spulen relativ schnell, so dass ein Spulenwechsel relativ häufig erforderlich ist.

Bislang musste für einen Spulenwechsel der Produktionsablauf komplett gestoppt werden, um den Drahtkamm oder die Wendel durchzuschneiden. Ferner musste in einem zusätzlichen Arbeitsschritt noch das Trennpapier durchgeschnitten werden. Dies geschah manuell, was viel Zeit kostete. Im ungünstigsten Fall lag die für den Spulenwechsel benötigte Zeit in einem gleichen oder zumindest ähnlichen zeitlichen Rahmen wie die Füllzeit für eine Spule, was dazu führte, dass die Anlagenleistung um bis zum 50% reduziert wurde.

Die Aufgabe der Erfindung besteht nun darin, eine Vorrichtung und ein Verfahren der eingangs genannten Art derart zu verbessern, dass der Spulenwechsel im wesentlichen automatisch vorgenommen werden kann und dabei zumindest keine nennenswerten Ausfallzeiten mehr auftreten.

Die Aufgabe wird gemäß einem ersten Aspekt der Erfindung gelöst durch eine Vorrichtung zum Aufwickeln von zum Binden von Blätterpacks vorgesehenen, flexiblen, länglichen Bindemitteln, vorzugsweise Drahtkämmen, in deren Längsrichtung unter Zwischenlage von länglichen Trennmitteln, vorzugsweise Trennpapier, auf Spulen, mit einer Haltevorrichtung, die mindestens ein erstes Spulenlager zur lösbaren Halterung einer Spule sowie einen Aufwickelbereich aufweist, in dem das Bindemittel zusammen mit dem das Bindemittel aufnehmenden Trennmittel auf eine Spule aufwickelbar ist, und mit einer Zuführungseinrichtung zum Zuführen des Bindemittels und des Trennmittels in den Aufwickelbereich zum Aufwickeln auf eine dort befindliche Spule, gekennzeichnet durch eine Schneidevorrichtung zum gemeinsamen und im wesentlichen gleichzeitigen Durchschneiden von Bindemittel und Trennmittel mit einem einzigen Schnitt, insbesondere wenn die aufzuwickelnde Spule voll ist.

Ferner wird die Aufgabe gemäß einem zweiten Aspekt der Erfindung gelöst durch ein Verfahren zum Aufwickeln von zum Binden von Blätterpacks vorgesehenen, flexiblen, länglichen Bindemitteln, vorzugsweise Drahtkämmen, in deren Längsrichtung unter Zwischenlage von länglichen Trennmitteln, vorzugsweise Trennpapier, auf Spulen, vorzugsweise unter Verwendung der zuvor angegebenen Vorrichtung, mit den Schritten,
- an einem ersten Spulenlager eine leere Spule lösbar zu haltern,
- das erste Spulenlager in einen Aufwickelbereich zu verbringen und
- im Aufwickelbereich ein vorlaufendes Ende zumindest des Bindemittels an der von dem ersten Spulenlager gehalterten Spule zu fixieren, diese Spule in Rotation zu versetzen und das Bindemittel zusammen mit dem Trennmittel auf diese Spule aufzuwickeln,
dadurch gekennzeichnet, dass nach Aufwickeln der Spule das Bindemittel und das Trennmittel gemeinsam und im wesentlichen gleichzeitig von einer Schneidevorrichtung mit einem einzigen Schnitt durchgeschnitten werden.

Durch die erfindungsgemäße Schneidevorrichtung lässt sich der Spulenwechsel wesentlich schneller bewerkstelligen. Dies wird erfindungsgemäß dadurch erreicht, dass nach Befüllen der Spule sowohl das Bindemittel als auch das Trennmittel gemeinsam und im wesentlichen gleichzeitig von der Schneidevorrichtung mit einem einzigen Schnitt durchgeschnitten werden. Somit erlaubt die Erfindung eine stärkere Automatisierung des Spulenwechsels in einer Weise, wie es bislang noch nicht möglich war, wodurch sich nun ein im wesentlichen voll automatischer Spulenwechsel problemlos realisieren lässt.

Bevorzugte Ausführungen und Weiterbildungen der Erfindung sind in den abhängigen Ansprüchen gekennzeichnet.

Nachfolgend wird ein bevorzugtes Ausführungsbeispiel der Erfindung anhand der beiliegenden Zeichnungen näher erläutert. Es zeigen:
- Figur 1: eine perspektivische Ansicht der Aufwickelvorrichtung in einer bevorzugten Ausführung gemäß der vorliegenden Erfindung;
- Figur 2: eine Seitenansicht der Vorrichtung von Figur 1, wobei das dem Betrachter zugewandte Gehäuseteil weggelassen ist;
- Figur 3: eine vergrößerte perspektivische Teilansicht der Vorrichtung von Figur 1 mit der Darstellung insbesondere eines Führungsarms, einer Greiferzange, einer Trennscheibe und der zugehörigen Halterungen;
- Figur 4: eine weitere perspektivische Teilansicht der Vorrichtung von Figur 1 aus einer anderen Blickrichtung insbesondere mit der Darstellung einer angetriebenen Querverstellung und der Zuführung von Drahtkamm und Trennpapier;
- Figur 5: eine mit Figur 2 korrespondierende Seitenansicht der Vorrichtung im Wickelbetrieb, wobei der spiralförmige Verlauf von Drahtkamm und Trennpapier nur durch eine gestrichelte Linie angedeutet ist;
- Figur 6: eine mit Figur 2 korrespondierende Seitenansicht mit in eine Trennposition verschwenkter voller Spule, wobei der spiralförmige Verlauf des Drahtkammes und Trennpapiers hier durch eine Strichpunktlinie angedeutet ist;
- Figur 7: eine mit Figur 2 korrespondierende Seitenansicht, wobei sich die Vorrichtung im Betriebszustand "Schneiden von Drahtkamm und Trennpapier" befindet und auch hier der Verlauf von Drahtkamm und Trennpapier nur durch eine Strichpunktlinie angedeutet ist; und
- Figur 8: eine mit Figur 2 korrespondierende Seitenansicht mit in eine Entnahmeposition verschwenkter voller Spule und auf einer leeren Spule fixiertem Drahtkamm.

Die in den Figuren in einer bevorzugten Ausführung dargestellte Vorrichtung dient zum Aufwickeln bzw. Aufrollen von Drahtkamm unter Zwischenlage von Trennpapier auf Spulen, wobei diese Vorrichtung so ausgebildet ist, dass ein Spulenwechsel während des Wickelbetriebes möglich ist. Nachdem der Drahtkamm zusammen mit dem Trennpapier auf einer Spule aufgewickelt worden ist, wird diese volle Spule von der Vorrichtung abgenommen und zu einer in den Figuren nicht dargestellten, entfernt gelegenen Bindestation verbracht, wo der Drahtkamm dann von der Spule abgewickelt und verarbeitet wird, indem er in vorgestanzte Perforationen eines dort bereit gestellten Blätterpacks eingebracht oder eingedreht wird. Anstelle von Drahtkamm kann auch eine Wendel oder ein sonstiges zum Binden von Blätterpacks vorgesehenes, flexibles, längliches Bindemittel in deren Längsrichtung durch die nachfolgend beschriebene Vorrichtung auf einer Spule aufgewickelt werden.

Die in den Figuren dargestellte Vorrichtung weist ein Gehäuse 2 auf, an der über eine Drehachse 4 ein Drehhalter 6 rotierbar gelagert ist. Im dargestellten Ausführungsbeispiel ist die Vorrichtung für die Aufnahme von zwei Spulen vorgesehen, wobei die Spulen im Wechsel aufgewickelt werden. Hierzu ist der Drehhalter 6 als gleichschenkliger und in Bezug auf die Drehachse 4 symmetrischer Doppelhebel ausgebildet, wobei an dem einen freien Ende des Drehhalters 6 ein erstes Spulenlager 8 zur lösbaren Halterung einer ersten Spule 10 und am gegenüber liegenden anderen freien Ende des Drehhalters 6 ein zweites Spulenlager 12 zur lösbaren Halterung einer zweiten Spule 14 angeordnet ist. Der Drehhalter 6 erstreckt sich rechtwinklig zur Drehachse 4, wobei an seinen freien Enden die Spulenlager 8, 12 so angeordnet sind, dass die Drehachsen der daran lösbar zu halternden bzw. gehalterten Spulen 10, 14 parallel zueinander und parallel zur Drehachse 4 gerichtet sind. Die Spulenlager 8, 12 sind selbstverständlich so ausgebildet, dass die Spulen 10, 14 daran nicht nur lösbar, sondern auch drehbar gehaltert werden. Jede der Spulen 10, 14 wird durch einen zugeordneten separaten Antrieb 16 in Rotation versetzt.

Im dargestellten Ausführungsbeispiel ist der Drehhalter 6, wie zuvor beschrieben, zur Aufnahme von zwei Spulen 10, 14 vorgesehen. Grundsätzlich ist es aber auch denkbar, die Vorrichtung und insbesondere den Drehhalter 6 zur Aufnahme von mehr als zwei Spulen auszubilden.

Ferner ist im dargestellten Ausführungsbeispiel an der Drehachse 4 und somit am Gehäuse 2 ein Schwenkrahmen 18 drehbar gelagert, an dessen von der Drehachse 4 entfernt gelegenen Abschnitt eine Schaumstoffwalze 20 angeordnet ist. Wie insbesondere Figur 1 erkennen lässt, erstreckt sich die Schaumstoffwalze 20 in ihrer Längsrichtung parallel zur Drehachse 4 und somit auch zu den Drehachsen der auf die Spulenlager 8, 12 aufgesetzten Spulen 10, 14. Die Schaumstoffwalze 20 ist am Schwenkrahmen 18 so gehaltert, dass der Abstand zwischen der Drehachse 4 und dem der Drehachse 4 am nächsten gelegenen Punkt auf dem Umfang der Schaumstoffwalze 20 etwa dem Abstand zwischen der Drehachse 4 und dem der Drehachse 4 am entferntesten gelegenen Punkt auf dem Umfang der Spulen 10, 14 entspricht.

Ferner ist am Gehäuse 2 zum Zuführen des Drahtkammes und des den Drahtkamm 30 aufnehmenden Trennpapiers 26 eine Zuführungsvorrichtung 22 angeordnet. Wie insbesondere die Figuren 3 und 4 erkennen lassen, weist die Zuführungsvorrichtung 22 einen Führungsarm 24 auf, der aus einer im Querschnitt U-förmigen und nach oben offenen Profilleiste besteht. Somit bildet der Führungsarm 24 einen Kanal zur Aufnahme von Trennpapier 26. Insbesondere Figur 4 lässt erkennen, dass das Trennpapier 26 aus einem im Querschnitt U-förmigen und nach oben offenen Profilstreifen besteht, dessen Seitenwände in im wesentlichen regelmäßigen Abständen mit quer zu deren Längserstreckung verlaufenden Schlitzen versehen sind. Das Trennpapier 26 liegt in dem vom Führungsarm gebildeten Kanal und wird in Längsrichtung durch diesen Kanal geschoben. Wie insbesondere Figur 3 ebenfalls erkennen lässt, weist die Zuführungsvorrichtung 22 ferner einen Dorn 28 auf, der oberhalb des Führungsarms 24, jedoch in unmittelbarer Nachbarschaft zu diesem angeordnet ist und sich in Längsrichtung des Führungsarms 24 erstreckt. Der Dorn 28 dient zur Führung eines Drahtkammes 30, der über den Dorn 28 geschoben wird. Im dargestellten Ausführungsbeispiel verläuft der Dorn 28 nicht ganz parallel zum Führungsarm 24, sondern ist in einem kleinen Winkel gegenüber dem Führungsarm 24 angestellt, wobei der Dorn 28 mit zunehmender Annährung an das freie Ende 24a des Führungsarms 24 in diesen eintaucht. Dies hat zur Folge, dass das Trennpapier 26 und der Drahtkamm 30 getrennt voneinander in die Vorrichtung eingeführt werden können und sich mit fortschreitender Bewegung innerhalb des Führungsarms 24 vereinigen, so dass am freien Ende 24a des Führungsarmes 24 der Drahtkamm 30 vom darunter liegenden Trennpapier 26 aufgenommen wird, wie insbesondere Figur 4 erkennen lässt.

Die Zuführungsvorrichtung 22 ist außerdem über ein Scharnier 32 schwenkbar gelagert, wobei die Drehachse des Scharniers 32 parallel zu der Drehachse 4 und den Drehachsen der Spulen 10, 14 verläuft. Die Zuführungsvorrichtung 22 besitzt vorzugsweise keinen eigenen Antrieb, sondern ist am Scharnier 32 nur frei verschwenkbar gelagert. Alternativ kann die Zuführungsvorrichtung aber auch mit Hilfe eines in den Figuren im einzelnen nicht dargestellten Antriebes verschwenkt werden, der wahlweise eingeschaltet werden kann, wobei im ausgeschalteten Zustand die Zuführungsvorrichtung 22 frei schwenken kann.

Wie die Figuren ferner zeigen, ist die Zuführungsvorrichtung 22 so ausgerichtet, dass das freie Ende 24a des Führungsarms 24 in Richtung auf die Spule 10 weist.

Ferner ist ein Haltearm 34 vorgesehen, der die Zuführungsvorrichtung 22 an ihrer von der Spule 10 abgewandten Seite überragt und seinem freien Ende eine Schneidevorrichtung 36 trägt. Die Schneidevorrichtung 36 weist eine Trennscheibe 38 auf, die an einer Halterung 40 drehbar gelagert ist und von einem nicht dargestellten Antrieb in Rotation unter gewöhnlich hohen Umdrehungsgeschwindigkeiten versetzt wird. Die Halterung 40 ist am freien Ende des Haltearms 34 befestigt und weist einen im einzelnen nicht näher bezeichneten Linearantrieb auf, der eine wahlweise höhenveränderliche Positionierung der Trennscheibe 38 relativ zum Haltearm 34 in Richtung auf die Zuführungsvorrichtung 22 bewirkt. Wie die Figuren ferner erkennen lassen, ist die Trennscheibe 38 quer zur Längserstreckung des Führungsarmes 24 der Zuführungsvorrichtung 22 und somit zur Bewegungsrichtung von Drahtkamm 30 und Trennpapier 26 ausgerichtet.

Ferner ist zwischen dem Haltearm 34 und der Zuführungsvorrichtung 22 ein Schwenkarm 42 angeordnet, der ebenfalls schwenkbar gelagert ist. Am seinem freien Ende sitzt eine Greiferzange 44. Wie insbesondere die Figuren 3 und 4 erkennen lassen, weist die Greiferzange 44 zwei Backen auf, die sich durch einen am Schwenkarm 42 angeordneten, in den Figuren jedoch nicht im einzelnen dargestellten bzw. bezeichneten Antrieb öffnen und schließen lassen und dabei eine Relativbewegung zueinander quer zur Längserstreckung des Führungsarms 24 der Zuführungsvorrichtung 22 und somit zur Bewegungsrichtung vom Drahtkamm 30 und Trennpapier 26 ausführen. Der Schwenkarm 42 wird einer Schwenkbewegung durch einen Antrieb unterworfen, der im dargestellten Ausführungsbeispiel zwei pneumatisch betätigbare Kolben-Zylinder-Anordnungen 43a, 43b aufweist, wie insbesondere Figur 4 erkennen lässt.

Die Anordnung und Dimensionierung des Führungsarms 24 der Zuführungsvorrichtung 22, die Anordnung und höhenveränderliche Lagerung der Trennscheibe 38 sowie die Dimensionierung des Schwenkarms 42 und die Anordnung der von diesem getragenen Greiferzange 42 sind derart getroffen, dass insbesondere
- die Greiferzange 44 durch den Schwenkarm 42 in eine Position benachbart zur Trennscheibe 38 verschwenkt werden kann, wo die Greiferzange 44 unmittelbar hinter der Trennscheibe 38 liegt, wie die Figuren 5 bis 7 erkennen lassen,
- die Greiferzange 44 durch den Schwenkarm 42 in eine weitere Position benachbart zur Zuführungsvorrichtung 22 verschwenkt werden kann, wo sich die Greiferzange 44 im Bereich des freien Endes 24a des Führungsarms 24 der Zuführungsvorrichtung 22 befindet, wie die Figuren 6 bis 8 in Verbindung mit den Figuren 3 und 4 erkennen lassen,
- der Führungsarm 24 der Zuführungsvorrichtung 22 mit seinem freien Ende 24a in eine Position benachbart zur Trennscheibe 38 verschwenkt werden kann, wo sich die Trennscheibe 38 mit einem Abschnitt unmittelbar vor dem freien Ende 24a des Führungsarms 24 befindet, wie die Figuren 6 und 7 erkennen lassen, und
- der Führungsarm 24 der Zuführungsvorrichtung 22 in die am nächsten befindliche Spule 10 verschwenkt werden kann, und zwar wahlweise zusammen mit dem die Greiferzange 44 tragenden Schwenkarm 42, wie insbesondere Figur 8 erkennen lässt, oder auch unabhängig von diesem bzw. ohne diesen, wie Figur 5 erkennen lässt.

Wie Figur 4 ferner zu entnehmen ist, die eine Teilansicht der Vorrichtung in gegenüber Figur 1 im wesentlichen entgegensetzter Blickrichtung zeigt, sind die Zuführungsvorrichtung 22, der Haltearm 34 und der Schwenkarm 42 an einem gemeinsamen Träger 46 angeordnet, der in Querrichtung entlang mindestens einer sich in horizontaler Richtung erstreckenden Stange 48 verschiebbar gelagert und somit in Querrichtung verstellbar ist. Die Querverstellung dieser Baugruppe erfolgt durch einen in Figur 4 dargestellten Antrieb 50.

Nachfolgend wird die Funktionsweise der zuvor beschriebenen Vorrichtung anhand der Figuren 5 bis 8 im einzelnen erläutert, wobei die verschiedenen Antriebe zur Erzeugung von Linear-, Schwenk- und Drehbewegungen von einer Steuerungseinrichtung gesteuert werden, welche jedoch aus Gründen der Übersichtlichkeit in den Figuren nicht dargestellt ist.

In Figur 5 ist eine Situation gezeigt, in der die erste Spule 10 befüllt wird, während die zweite Spule 14 vorbereitet wird. Hierzu ist der Drehhalter 6 in eine solche Stellung verschwenkt, dass die erste Spule 10 benachbart zur Zuführungsvorrichtung 22 liegt, während sich die zweite Spule 14 in einer von der Zuführungsvorrichtung 22 entfernten Position befindet. Somit befindet sich die erste Spule 10 in einem Bereich der Vorrichtung, der als Aufwickelbereich bezeichnet werden kann und in den Figuren 2 und 5 bis 8 mit dem Bezugszeichen "I" gekennzeichnet ist, während sich die zweite Spule 14 in einem vom Aufwickelbereich I entfernt gelegenen Bereich befindet, der als Wartebereich bezeichnet werden kann und in den Figuren 2 und 5 bis 8 mit dem Bezugszeichen "II" gekennzeichnet ist. Um die erste Spule 10 mit dem Drahtkamm und dem den Drahtkamm aufnehmenden Trennpapier befüllen zu können, ist der Führungsarm 24 der Zuführungsvorrichtung 22 derart in Richtung der ersten Spule 10 verschwenkt, dass der Führungsarm 24 mit seinem freien Ende 24a in die erste Spule 10 hineinragt, um den in die Zuführungsvorrichtung 22 zugeführten Drahtkamm 30 zusammen mit dem Trennpapier auf die erste Spule 10 abgegeben zu können.

Wie Figur 5 ferner erkennen lässt, ist auf dem Kern der ersten Spule 10 ein radial empor stehender Mitnehmerstift 52 angeordnet, an dem der Anfang des Drahtkammes fixiert wird. Ein solcher Mitnehmerstift 52 ist ebenfalls in gleicher Weise in der zweiten Spule 14 und auf weiteren in dieser Vorrichtung zu verwendenden Spulen entsprechend vorzusehen. Zur Fixierung des Drahtkammes 30 greift der Mitnehmerstift 52 zwischen zwei Windungen des Drahtkammes 30. Zum Befüllen der ersten Spule 10 wird diese durch den ihr zugeordneten Antrieb 16 entsprechend gedreht, wodurch der Drahtkamm unter Zwischenlage des Trennpapiers spiralförmig aufgewickelt wird, was in Figur 5 durch eine gestrichelte Linie 54 angedeutet ist. Da die Spulen gewöhnlich eine deutlich größere Breite als der aufzuwickelnde Drahtkamm besitzen, wie insbesondere Figur 1 erkennen lässt, erfolgt die Wickelbewegung nicht nur in radialer Richtung, sondern gleichzeitig auch in axialer Richtung, so dass entsprechende Wickellagen mit nebeneinander liegenden Windungen gebildet werden. Hierzu wird die anhand von Figur 4 zuvor beschriebene Querverstellung benötigt, wodurch die Zuführungsvorrichtung 22, der Haltearm 34 mit der Schneidevorrichtung 36 und der Schwenkarm 42 mit der Greiferzange 44 während des Aufspulvorganges gemeinsam mit Hilfe des in Figur 4 dargestellten Antriebes 50 zwischen zwei formatabhängig programmierbaren Endpositionen in Querrichtung hin und her verfahren werden.

Während des Aufwickelvorganges wird der Führungsarm 24 entsprechend mitgenommen, wobei er zum einen die zuvor erwähnte axiale Bewegung Lage für Lage ausführt und zum anderen von der einen Lage zur nächsten Lage seinen radialen Abstand zur Drehachse der Spule 10 entsprechend vergrößert. Gleichzeitig wird im Wartebereich II eine eventuell bereits zuvor befüllte Spule entfernt und eine leere Spule auf das zweite Spulenlager 12 aufgesteckt. Bei der in Figur 5 gezeigten zweiten Spule 14 handelt es sich um eine neue leere Spule, die für den nächsten Aufwickelvorgang bereitgestellt wird.

Sobald die erste Spule 10 annähernd voll ist, dreht sich der Drehhalter 6 im dargestellten Ausführungsbeispiel etwa um 90° gemäß den Figuren entgegen dem Uhrzeigersinn in die in Figur 6 gezeigte Position. Dadurch wird der Führungsarm 24 der Zuführungsvorrichtung 22 weiter mitgenommen und entsprechend angehoben und gelangt mit seinem freien Ende 24a zwischen die geöffneten Backen der Greiferzange 44. Hierzu ist der Schwenkarm 42 in eine Stellung verschwenkt, in der sich die Greiferzange 44 benachbart zur Trennscheibe 38 befindet. Durch Herausschwenken der ersten Spule 10 aus dem Aufwickelbereich I gelangt sie mit ihrem Umfang gleichzeitig in berührenden Eingriff mit der Schaumstoffwalze 20, wozu sich der die Schaumstoffrolle 20 tragende Schwenkrahmen 18 in einer entsprechenden Stellung bereits befindet. Durch den berührenden Eingriff durch die Schaumstoffwalze 20 wird der Drahtkamm, dessen Verlauf in Figur 6 schematisch als Strichpunktlinie dargestellt und in gleicher Weise wie in Figur 5 mit dem Bezugszeichen "54" gekennzeichnet ist, an der ersten Spule 10 fixiert.

Die Greiferzange 44 gelangt in Eingriff mit dem Drahtkamm im freien Ende 24a des Führungsarms 24 der Zuführungsvorrichtung 22, indem die Backen der Greiferzange 44 geschlossen werden und zwischen sich den Drahtkamm einklemmen. Gleichzeitig wird die Trennscheibe 38 durch den im einzelnen nicht dargestellten Linearantrieb in der Halterung 40 in Richtung auf den Drahtkamm herunter gefahren, dabei in Rotation versetzt und schneidet gemeinsam den Drahtkamm 30 und das darunter liegende Trennpapier 26 mit einem einzigen Schnitt durch. Diese Situation ist in Figur 7 dargestellt. Das dadurch entstandene lose Ende des Drahtkammes 30 mit dem Trennpapier 26 wird dabei durch die Schaumstoffwalze 20 gegen die volle Spule 10 gedrückt und somit an dieser fixiert.

Nun dreht sich die Drehhalterung 6 um etwa weitere 90°, wodurch die volle erste Spule 10 in den Wartebereich II und die leere zweite Spule 14 in den Aufwickelbereich I gelangt. Dabei wird der die Schaumstoffwalze 20 tragende Schwenkrahmen 18 synchron mitbewegt, um das lose Drahtkammende weiterhin an der vollen ersten Spule 10 zu fixieren, bis diese schließlich vom sie tragenden ersten Spulenlager 8 abgenommen wird. Diese Situation ist in Figur 8 gezeigt.

Wie Figur 8 ferner erkennen lässt, ist der Führungsarm 24 der Zuführungsvorrichtung 22 in die leere zweite Spule 14 abgesenkt worden und befindet sich nun in einer von der Schneidevorrichtung 36 entfernten Schwenkstellung. Synchron mit dem Führungsarm 24 wird der die Greiferzange 44 tragende Schwenkarm 42 verschwenkt, da die Greiferzange 44 den Drahtkamm 30 im freien Ende 24a des Führungsarms 24 weiterhin festhält. Die auf diese Weise fortdauernde Fixierung des Drahtkamms 30 durch die Greiferzange 44 ist vorteilhaft, um beim Absenken des Führungsarmes 24 auf die leere zweite Spule 14 sicherzustellen, dass der Drahtkamm 30 auf das Mitnehmerelement 52 aufgesetzt und mit diesem in Eingriff gelangt, um eine Fixierung für den nachfolgenden Aufwickelvorgang herzustellen. Anschließend wird die Greiferzange 44 wieder geöffnet, der sie tragende Schwenkarm 42 in Richtung auf den Haltearm 34 und somit von der zweiten Spule 14 weg geschwenkt und die noch leere zweite Spule 14 vom zugehörigen Antrieb 16 in Rotation versetzt oder beschleunigt, wodurch der Drahtkamm 30 zusammen mit dem darunter liegenden Trennpapier 26 aus dem Führungsarm 24 der Zuführungsvorrichtung 22 herausgezogen und in gleicher Weise spiralförmig auf der zweiten Spule 14 aufgewickelt wird, wie zuvor anhand der ersten Spule 10 beschrieben wurde.

Während die zweite Spule 14 im Aufwickelbereich I befüllt wird, kann nun die volle erste Spule 10 im Wartebereich II gegen eine neue leere Spule ausgewechselt werden. Somit ist wieder der bereits zuvor anhand von Figur 5 beschriebene Zustand erreicht, so dass sich nun der gesamte Vorgang entsprechend wiederholt.

Während des zuvor insbesondere anhand der Figuren 6 bis 8 beschriebenen Spulenwechsels kann wahlweise die Maschinengeschwindigkeit reduziert werden; ein Anhalten ist jedoch im allgemeinen nicht erforderlich, wodurch ein im wesentlichen unterbrechungsfreier Übergang des Wickelbetriebes von einer vollen auf eine neue leere Spule möglich ist.

## Patentansprüche

1. Vorrichtung zum Aufwickeln von zum Binden von Blätterpacks vorgesehenen, flexiblen, länglichen Bindemitteln (30), vorzugsweise Drahtkämmen, in deren Längsrichtung unter Zwischenlage von länglichen Trennmitteln (26), vorzugsweise Trennpapier, auf Spulen (10, 14), mit einer Haltevorrichtung, die mindestens ein erstes Spulenlager (8) zur lösbaren Halterung einer Spule (10) sowie einen Aufwickelbereich (I) aufweist, in dem das Bindemittel (30) zusammen mit dem das Bindemittel (30) aufnehmenden Trennmittel (26) auf eine Spule (10) aufwickelbar ist, und mit einer Zuführungseinrichtung (22) zum Zuführen des Bindemittels (30) und des Trennmittels (26) in den Aufwickelbereich (I) zum Aufwickeln auf eine dort befindliche Spule (10),
**gekennzeichnet durch** eine Schneidevorrichtung (36) zum gemeinsamen und im wesentlichen gleichzeitigen Durchschneiden von Bindemittel (30) und Trennmittel (26) mit einem einzigen Schnitt, insbesondere wenn die aufzuwickelnde Spule (10) voll ist.

2. Vorrichtung nach Anspruch 1,
**dadurch gekennzeichnet, dass** die Schneidevorrichtung (36) benachbart zur Zuführungsvorrichtung (22) angeordnet ist.

3. Vorrichtung nach Anspruch 1 oder 2,
**dadurch gekennzeichnet, dass** die Schneidevorrichtung (36) und die Zuführungsvorrichtung (22) relativ zueinander bewegbar angeordnet sind.

4. Vorrichtung nach Anspruch 3,
**dadurch gekennzeichnet, dass** die Schneidevorrichtung (36) relativ zur Zuführungsvorrichtung (22) bewegbar gelagert ist.

5. Vorrichtung nach mindestens einem der vorangegangenen Ansprüche,
**gekennzeichnet durch** ein Greifelement (44), das zumindest mit dem Bindemittel (30) in der Zuführungsvorrichtung (22) in Eingriff bringbar ist.

6. Vorrichtung nach Anspruch 5,
**dadurch gekennzeichnet, dass** das Greifelement (44) bewegbar gelagert ist.

7. Vorrichtung nach Anspruch 6,
**dadurch gekennzeichnet, dass** das Greifelement (44) und die Schneidevorrichtung (36) relativ zueinander bewegbar angeordnet sind.

8. Vorrichtung nach Anspruch 6 oder 7,
**dadurch gekennzeichnet, dass** das Greifelement (44) in eine Stellung benachbart zur Schneidevorrichtung (36) bringbar ist.

9. Vorrichtung nach mindestens einem der Ansprüche 6 bis 8,
**dadurch gekennzeichnet, dass** das Greifelement (44) in eine Stellung benachbart zur Zuführungsvorrichtung (22) bringbar ist.

10. Vorrichtung nach mindestens einem der Ansprüche 5 bis 9,
**dadurch gekennzeichnet, dass** das Greifelement (44) eine Zange aufweist.

11. Vorrichtung nach mindestens einem der vorangegangenen Ansprüche,
**dadurch gekennzeichnet, dass** die Zuführungsvorrichtung (22) ein in den Aufwickelbereich (I) gerichtetes Führungsmittel (24) aufweist, das zur gleichzeitigen Führung des Bindemittels (30) und des Trennmittels (26) ausgebildet ist.

12. Vorrichtung nach Anspruch 11,
**dadurch gekennzeichnet, dass** das Führungsmittel (24) einen Führungskanal zumindest zur Aufnahme des Trennmittels (26) bildet.

13. Vorrichtung nach Anspruch 12,
**dadurch gekennzeichnet, dass** die Zuführungsvorrichtung (22) ferner einen sich benachbart zum Führungskanal erstreckenden Führungsdorn (28) aufweist, über den das Bindemittel (30) schiebbar ist.

14. Vorrichtung nach mindestens einem der Ansprüche 11 bis 13,
**dadurch gekennzeichnet, dass** das Führungsmittel (24) als Arm ausgebildet ist.

15. Vorrichtung nach mindestens einem der Ansprüche 11 bis 14,
**dadurch gekennzeichnet, dass** das Führungsmittel (24) etwa in Wickelrichtung und/oder in Richtung auf die im Aufwickelbereich (I) befindliche Spule (10) reziprok bewegbar gelagert ist.

16. Vorrichtung nach Anspruch 15,
**dadurch gekennzeichnet, dass** das Führungsmittel (24) schwenkbar gelagert ist.

17. Vorrichtung nach Anspruch 15 oder 16,
**dadurch gekennzeichnet, dass** das Führungsmittel (24) so ausgerichtet ist, dass es in seiner Bewegung zumindest vom Bindemittel (30) während des Aufwickelns auf die Spule (10) entsprechend mitgenommen wird.

18. Vorrichtung nach mindestens einem der vorangegangenen Ansprüche,
**gekennzeichnet durch** ein Fixierelement (20) zur Fixierung des losen Endes zumindest des Bindemittels (30) relativ zu der Spule (10), auf der das Bindemittel (30) aufgewickelt ist.

19. Vorrichtung nach Anspruch 18,
**dadurch gekennzeichnet, dass** das Fixierelement (20) so ausgebildet ist, dass es das lose Ende des Bindemittels (30) gegen die Spule (10) drückt.

20. Vorrichtung nach Anspruch 19,
**dadurch gekennzeichnet, dass** das Fixierelement (20) eine, insbesondere aus Schaumstoff bestehende, Walze oder Rolle aufweist.

21. Vorrichtung nach mindestens einem der Ansprüche 18 bis 20,
**dadurch gekennzeichnet, dass** das Fixierelement (20) bewegbar, vorzugsweise verschwenkbar, gelagert ist.

22. Vorrichtung nach mindestens einem der Ansprüche 18 bis 21,
**dadurch gekennzeichnet, dass** das Fixierelement (20) so angeordnet ist, dass es in die Nachbarschaft zu dem oder in Anlage an den Umfang der aufzuwickelnden Spule (10) bringbar ist.

23. Vorrichtung nach mindestens einem der vorangegangenen Ansprüche,
**dadurch gekennzeichnet, dass** die Spule (10, 14) ein Mitnehmerelement (52), das vorzugsweise als radialer Dorn ausgebildet ist, zur Fixierung des Anfangs zumindest des Bindemittels (30) an der Spule aufweist.

24. Vorrichtung nach mindestens einem der vorangegangenen Ansprüche,
**dadurch gekennzeichnet, dass** die Haltevorrichtung mindestens ein zweites Spulenlager (12) zur lösbaren Halterung einer zweiten Spule (14) und einen Wartebereich (II), in dem eine Spule gewechselt werden kann, aufweist und so ausgebildet ist, dass die Spulenlager (8, 12) zwischen dem Aufwickelbereich (I) und dem Wartebereich (II) hin und her verbringbar sind, wobei der Aufwickelbereich (I) und der Wartebereich (II) etwa in Wickelrichtung hintereinander liegen.

25. Vorrichtung nach Anspruch 24,
**dadurch gekennzeichnet, dass** der Aufwickelbereich (I) benachbart zur Zuführungsvorrichtung (22) und der Wartebereich (II) von der Zuführungsvorrichtung (22) entfernt liegt.

26. Vorrichtung nach Anspruch 24 oder 25,
**dadurch gekennzeichnet, dass** die Spulenlager (8, 12) auf einem etwa in Wickelrichtung um eine Schwenkachse (4) schwenkbar gelagerten Träger (6) angeordnet sind.

27. Vorrichtung nach Anspruch 26,
**dadurch gekennzeichnet, dass** die Schwenkachse (4) zwischen den Spulenlagern (8, 12) angeordnet ist.

28. Vorrichtung nach Anspruch 27,
**dadurch gekennzeichnet, dass** die Spulenlager (8, 12) in im Wesentlichen gleichem radialem Abstand zur Schwenkachse (4) angeordnet sind.

29. Vorrichtung nach mindestens einem der Ansprüche 26 bis 28,
**dadurch gekennzeichnet, dass** der Träger (6) um 360° rotierbar ist.

30. Vorrichtung nach Anspruch 21 sowie nach mindestens einem der Ansprüche 26 bis 29,
**dadurch gekennzeichnet, dass** das Fixierelement (20) um dieselbe Schwenkachse (4) wie der Träger (6) schwenkbar gelagert ist.

31. Verfahren zum Aufwickeln von zum Binden von Blätterpacks vorgesehenen, flexiblen, länglichen Bindemitteln (30), vorzugsweise Drahtkämmen, in deren Längsrichtung unter Zwischenlage von länglichen Trennmitteln (26), vorzugsweise Trennpapier, auf Spulen (10, 14), vorzugsweise unter Verwendung einer Vorrichtung gemäß mindestens einem der vorangegangenen Ansprüche, mit den Schritten,
- an einem ersten Spulenlager (8) eine leere Spule (10) lösbar zu haltern,
- das erste Spulenlager (8) in einen Aufwickelbereich (I) zu verbringen und
- im Aufwickelbereich (I) ein vorlaufendes Ende zumindest des Bindemittels (30) an der von dem ersten Spulenlager (8) gehalterten Spule (10) zu fixieren, diese Spule (10) in Rotation zu versetzen und das Bindemittel (30) zusammen mit dem Trennmittel (26) auf diese Spule (10) aufzuwickeln,
**dadurch gekennzeichnet, dass** nach Aufwickeln der Spule (10) das Bindemittel (30) und das Trennmittel (26) gemeinsam und im wesentlichen gleichzeitig von einer Schneidevorrichtung (36) mit einem einzigen Schnitt durchgeschnitten werden.

32. Verfahren nach Anspruch 31 unter Verwendung einer Vorrichtung gemäß Anspruch 3 oder 4 sowie gemäß mindestens einem der Ansprüche 7 bis 10,
**dadurch gekennzeichnet, dass** zumindest das Bindemittel (30) in Eingriff mit dem Greifelement (44) gelangt, bevor das Bindemittel (30) und das Trennmittel (26) gemeinsam von der Schneidevorrichtung (36) durchgeschnitten werden.

33. Verfahren nach Anspruch 31 oder 32 unter Verwendung einer Vorrichtung gemäß mindestens einem der Ansprüche 24 bis 29, mit den Schritten,
- an einem Spulenlager (8) und an mindestens einem weiteren Spulenlager (12) jeweils eine leere Spule (10, 14) lösbar zu haltern,
- das eine Spulenlager (8) in einen Aufwickelbereich (I) und das andere Spulenlager (12) in einen Wartebereich (II) zu verbringen,
- im Aufwickelbereich (I) ein vorlaufendes Ende zumindest des Bindemittels (30) an der von dem einen Spulenlager (8) gehalterten Spule (10) zu fixieren, diese Spule (10) in Rotation zu versetzen und das Bindemittel (30) unter Zwischenlage des Trennmittels (26) auf diese Spule (10) aufzuwickeln,
- nach Aufwickeln der Spule (10) das Bindemittel (30) und das Trennmittel (26) gemeinsam von der Schneidevorrichtung (36) durchzuschneiden,
- das eine Spulenlager (8) in den Wartebereich (II) und gleichzeitig das andere Spulenlager (12) in den Aufwickelbereich (I) zu verbringen,
- im Aufwickelbereich (I) das abgeschnittene vorlaufende Ende des Bindemittels (30) an der von dem anderen Spulenlager (12) gehalterten Spule (14) zu fixieren und unter Zwischenlage des Trennmittels (26) auf dieser aufzuwickeln und
- im Wartebereich (II) die volle Spule (10) von dem einen Spulenlager (8) abzunehmen und eine neue leere Spule an diesem Spulenlager (8) zu haltern,
wobei die Spulenlager (8, 12) zwischen dem Aufwickelbereich (I) und dem Wartebereich (II) etwa in Wickelrichtung hin und her verbracht werden.

34. Verfahren nach Anspruch 33 unter Verwendung einer Vorrichtung gemäß Anspruch 26,
**dadurch gekennzeichnet, dass** der Träger (6) in Rotation versetzt wird, spätestens nachdem die aufzuwickelnde Spule (10) voll ist, vor oder während dieser Schwenkbewegung das Bindemittel (30) und das Trennmittel (26) gemeinsam von der Schneidevorrichtung (36) durchgeschnitten werden und durch die fortgesetzte Schwenkbewegung des Trägers (6) das die volle Spule (10) halternde Spulenlager (8) in den Wartebereich (II) und gleichzeitig das eine leere Spule (14) halternde Spulenlager (12) in den Aufwickelbereich (I) verbracht wird.

35. Verfahren nach mindestens einem der Ansprüche 31 bis 34 unter Verwendung einer Vorrichtung gemäß Anspruch 15,
**dadurch gekennzeichnet, dass** das Führungsmittel (24) in die leere Spule (10) bewegt und das vorlaufende Ende zumindest des Bindemittels (30) an dieser fixiert wird.

36. Verfahren nach mindestens einem der Ansprüche 31 bis 35 unter Verwendung einer Vorrichtung gemäß Anspruch 3,
**dadurch gekennzeichnet, dass** während der Bewegung des die volle Spule (10) halternden Spulenlagers (8) aus dem Aufwickelbereich (I) heraus das Führungsmittel (24) in Richtung auf die Schneidevorrichtung (36) bewegt wird und das Bindemittel (30) und das Trennmittel (26) gemeinsam in Eingriff mit der Schneidevorrichtung (36) gebracht werden.

37. Verfahren nach mindestens einem der Ansprüche 31 bis 36 unter Verwendung einer Vorrichtung gemäß Anspruch 18,
**dadurch gekennzeichnet, dass** das Fixierelement (20) in Eingriff mit dem losen Ende zumindest des Bindemittels (30) gebracht wird, nachdem die Spule (10) aufgewickelt worden ist.

38. Verfahren nach Anspruch 37,
**dadurch gekennzeichnet, dass** während der Bewegung des die volle Spule (10) halternden Spulenlagers (8) vom Aufwickelbereich (I) in den Wartebereich (II) das Fixierelement (20) in Eingriff mit dem losen Ende zumindest des Bindemittels (30) gebracht wird.

## Claims

1. Device for winding flexible, elongate binding means (30), preferably wire combs, which are intended for binding sheet stacks, in longitudinal direction thereof with an intermediate layer of elongate separating means (26), preferably separating paper, onto reels (10, 14), having a holding device, which comprises at least a first reel support (8) for the detachable mounting of a reel (10) as well as a winding region (I), in which the binding means (30) together with the separating means (26) that receives the binding means (30) is windable onto a reel (10), and having a feed device (22) for feeding the binding means (30) and the separating means (26) into the winding region (I) for winding onto a reel (10) situated there,
**characterized by** a cutting device (36) for the joint and substantially simultaneous cutting-through of binding means (30) and separating means (26) with a single cut, in particular when the reel (10) to be wound is full.

2. Device according to claim 1,
**characterized in that** the cutting device (36) is disposed adjacent to the feed device (22).

3. Device according to claim 1 or 2,
**characterized in that** the cutting device (36) and the feed device (22) are disposed so as to be movable relative to one another.

4. Device according to claim 3,
**characterized in that** the cutting device (36) is mounted so as to be movable relative to the feed device (22).

5. Device according to at least one of the preceding claims,
**characterized by** a gripping element (44) that is bringable into engagement at least with the binding means (30) in the feed device (22).

6. Device according to claim 5,
**characterized in that** the gripping element (44) is mounted in a movable manner.

7. Device according to claim 6,
**characterized in that** the gripping element (44) and the cutting device (36) are disposed so as to be movable relative to one another.

8. Device according to claim 6 or 7,
**characterized in that** the gripping element (44) is bringable into a position adjacent to the cutting device (36).

9. Device according to at least one of claims 6 to 8,
**characterized in that** the gripping element (44) is bringable into a position adjacent to the feed device (22).

10. Device according to at least one of claims 5 to 9,
**characterized in that** the gripping element (44) comprises tongs.

11. Device according to at least one of the preceding claims,
**characterized in that** the feed device (22) comprises a guide means (24), which is oriented into the winding region (I) and designed for simultaneously guiding the binding means (30) and the separating means (26).

12. Device according to claim 11,
**characterized in that** the guide means (24) forms a guide channel at least for receiving the separating means (26).

13. Device according to claim 12,
**characterized in that** the feed device (22) further comprises a guide mandrel (28), which extends adjacent to the guide channel and by means of which the binding means (30) is pushable.

14. Device according to at least one of claims 11 to 13,
**characterized in that** the guide means (24) takes the form of an arm.

15. Device according to at least one of claims 11 to 14,
**characterized in that** the guide means (24) is mounted so as to be reciprocally movable approximately in winding direction and/or in the direction of the reel (10) situated in the winding region (I).

16. Device according to claim 15,
**characterized in that** the guide means (24) is pivotably mounted.

17. Device according to claim 15 or 16,
**characterized in that** the guide means (24) is so aligned that in its movement it is driven at least by the binding means (30) during winding onto the reel (10) in a corresponding manner.

18. Device according to at least one of the preceding claims,
**characterized by** a fixing element (20) for fixing the loose end of at least the binding means (30) relative to the reel (10), on which the binding means (30) is being wound.

19. Device according to claim 18,
**characterized in that** the fixing element (20) is so designed that it presses the loose end of the binding means (30) against the reel (10).

20. Device according to claim 19,
**characterized in that** the fixing element (20) comprises a cylinder or roller made in particular of foamed material.

21. Device according to at least one of claims 18 to 20,
**characterized in that** the fixing element (20) is mounted in a movable, preferably pivotable manner.

22. Device according to at least one of claims 18 to 21,
**characterized in that** the fixing element (20) is so disposed that it is bringable into the vicinity of or into contact with the circumference of the reel (10) that is to be wound.

23. Device according to at least one of the preceding claims,
**characterized in that** the reel (10, 14) has a driver element (52) preferably in the form of a radial mandrel for fixing the leading end of at least the binding means (30) to the reel.

24. Device according to at least one of the preceding claims,
**characterized in that** the holding device comprises at least a second reel support (12) for the detachable mounting of a second reel (14) as well as a stand-by region (II), in which a reel may be changed, and is so designed that the reel supports (8, 12) are movable to and fro between the winding region (I) and the stand-by region (II), wherein the winding region (I) and the stand-by region (II) are situated successively approximately in winding direction.

25. Device according to claim 24,
**characterized in that** the winding region (I) is situated adjacent to the feed device (22) and the stand-by region (II) is situated remote from the feed device (22).

26. Device according to claim 24 or 25,
**characterized in that** the reel supports (8, 12) are disposed on a carrier (6), which is mounted pivotably about a swivelling axis (4) approximately in winding direction.

27. Device according to claim 26,
**characterized in that** the swivelling axis (4) is disposed between the reel supports (8, 12).

28. Device according to claim 27,
**characterized in that** the reel supports (8, 12) are disposed at a substantially identical radial distance from the swivelling axis (4).

29. Device according to at least one of claims 26 to 28,
**characterized in that** the carrier (6) is rotatable through 360°.

30. Device according to claim 21 as well as according to at least one of claims 26 to 29,
**characterized in that** the fixing element (20) is mounted so as to be pivotable about the same swivelling axis (4) as the carrier (6).

31. Method of winding flexible, elongate binding means (30), preferably wire combs, which are intended for binding sheet stacks, in longitudinal direction thereof with an intermediate layer of elongate separating means (26), preferably separating paper, onto reels (10, 14), preferably using a device according to at least one of the preceding claims, comprising the steps
- detachably mount an empty reel (10) on a first reel support (8),
- bring the first reel support (8) into a winding region (I) and
in the winding region (I) fix a leading end of at least the binding means (30) to the reel (10) held by the first reel support (8), set this reel (10) in rotation and wind the binding means (30) together with the separating means (26) onto this reel (10),
**characterized in that** after winding of the reel (10) the binding means (30) and the separating means (26) are cut through jointly and substantially simultaneously with a single cut by a cutting device (36).

32. Method according to claim 31 using a device according to claim 3 or 4 as well as according to at least one of claims 7 to 10,
**characterized in that** at least the binding means (30) comes into engagement with the gripping element (44) before the binding means (30) and the separating means (26) are cut through jointly by the cutting device (36).

33. Method according to claim 31 or 32 using a device according to at least one of claims 24 to 29, comprising the steps
- detachably mount one empty reel (10, 14) each on a reel support (8) and on at least one further reel support (12),
- bring the one reel support (8) into a winding region (I) and the other reel support (12) into a stand-by region (II),
- in the winding region (I) fix a leading end of at least the binding means (30) to the reel (10) held by the one reel support (8), set this reel (10) in rotation and wind the binding means (30) with an intermediate layer of the separating means (26) onto this reel (10),
- after winding of the reel (10) cut through the binding means (30) and the separating means (26) jointly by means of the cutting device (36),
- bring the one reel support (8) into the stand-by region (II) and at the same time bring the other reel support (12) into the winding region (I),
- in the winding region (I) fix the cut leading end of the binding means (30) to the reel (14) held by the other reel support (12) and wind with an intermediate layer of the separating means (26) on this reel and
- in the stand-by region (II) remove the full reel (10) from the one reel support (8) and mount a fresh empty reel on this reel support (8),
wherein the reel supports (8, 12) are moved to and fro approximately in winding direction between the winding region (I) and the stand-by region (II).

34. Method according to claim 33 using a device according to claim 26,
**characterized in that** the carrier (6) is set in rotation at the latest after the reel (10) to be wound is full, before or during this swivelling movement the binding means (30) and the separating means (26) are cut through jointly by the cutting device (36), and by the continued swivelling movement of the carrier (6) the reel support (8) holding the full reel (10) is brought into the stand-by region (II) and at the same time the reel support (12) holding an empty reel (14) is brought into the winding region (I).

35. Method according to at least one of claims 31 to 34 using a device according to claim 15,
**characterized in that** the guide means (24) is moved into the empty reel (10) and the leading end of at least the binding means (30) is fixed to this reel.

36. Method according to at least one of claims 31 to 35 using a device according to claim 3,
**characterized in that** during the movement of the reel support (8) holding the full reel (10) out of the winding region (I) the guide means (24) is moved in the direction of the cutting device (36) and the binding means (30) and the separating means (26) are brought jointly into engagement with the cutting device (36).

37. Method according to at least one of claims 31 to 36 using a device according to claim 18,
**characterized in that** the fixing element (20) is brought into engagement with the loose end of at least the binding means (30) after the reel (10) has been wound.

38. Method according to claim 37,
**characterized in that** during the movement of the reel support (8) holding the full reel (10) from the winding region (I) into the stand-by region (II) the fixing element (20) is brought into engagement with the loose end of at least the binding means (30).

## Revendications

1. Dispositif pour enrouler des moyens de reliure (30) allongés, flexibles, destinés à relier des paquets de feuilles, de préférence des peignes en fil métallique, dans leur sens longitudinal en intercalant des moyens de séparation (26) allongés, de préférence du papier de séparation, sur des bobines (10, 14), comportant un dispositif support qui présente au moins un premier palier de bobine (8) pour la fixation amovible d'une bobine (10) ainsi qu'une zone d'enroulement (I), dans laquelle le moyen de reliure (30) peut être enroulé sur une bobine (10) en même temps que le moyen de séparation (26) recevant le moyen de reliure (30), et comportant un dispositif d'alimentation (22) pour l'alimentation du moyen de reliure (30) et du moyen de séparation (26) dans la zone d'enroulement (I) pour l'enroulement sur une bobine (10) s'y trouvant,
**caractérisé par** un dispositif de coupe (36) pour la coupe commune et sensiblement simultanée des moyens de reliure (30) et des moyens de séparation (26) en une seule coupe, en particulier quand la bobine (10) à enrouler est pleine.

2. Dispositif selon la revendication 1, **caractérisé en ce que** le dispositif de coupe (36) est disposé au voisinage du dispositif d'alimentation (22).

3. Dispositif selon la revendication 1 ou 2, **caractérisé en ce que** le dispositif de coupe (36) et le dispositif d'alimentation (22) sont disposés de façon à pouvoir se déplacer l'un par rapport à l'autre.

4. Dispositif selon la revendication 3, **caractérisé en ce que** le dispositif de coupe (36) est monté de façon à pouvoir se déplacer en rotation par rapport au dispositif d'alimentation (22).

5. Dispositif selon au moins l'une des revendications précédentes, **caractérisé par** un élément de préhension (44) qui peut être amené en prise au moins avec le moyen de reliure (30) dans le dispositif d'alimentation (22).

6. Dispositif selon la revendication 5, **caractérisé en ce que** l'élément de préhension (44) est monté de façon à être mobile.

7. Dispositif selon la revendication 6, **caractérisé en ce que** l'élément de préhension (44) et le dispositif de coupe (36) sont disposés de façon à pouvoir se déplacer l'un par rapport à l'autre.

8. Dispositif selon la revendication 6 ou 7, **caractérisé en ce que** l'élément de préhension (44) peut être amené dans une position voisine du dispositif de coupe (36).

9. Dispositif selon au moins l'une des revendications 6 à 8, **caractérisé en ce que** l'élément de préhension (44) peut être amené dans une position voisine du dispositif d'alimentation (22).

10. Dispositif selon au moins l'une des revendications 5 à 9, **caractérisé en ce que** l'élément de préhension (44) présente une pince.

11. Dispositif selon au moins l'une des revendications précédentes, **caractérisé en ce que** le dispositif d'alimentation (22) présente un moyen de guidage (24) disposé dans la zone d'enroulement (I) et réalisé pour guider simultanément le moyen d'attache (30) et le moyen de séparation (26).

12. Dispositif selon la revendication 11, **caractérisé en ce que** le moyen de guidage (24) forme un canal de guidage au moins pour recevoir le moyen de séparation (26).

13. Dispositif selon la revendication 12, **caractérisé en ce que** le dispositif d'alimentation (22) présente en outre une broche de guidage (28) s'étendant de façon adjacente au canal de guidage et par laquelle le moyen de reliure (30) peut être déplacé par coulissement.

14. Dispositif selon au moins l'une des revendications 11 à 13, **caractérisé en ce que** le moyen de guidage (24) est réalisé en tant que bras.

15. Dispositif selon au moins l'une des revendications 11 à 14, **caractérisé en ce que** le moyen de guidage (24) est monté de façon à pouvoir se déplacer de façon réciproque, à peu près dans le sens d'enroulement et/ou en direction de la bobine (10) se trouvant dans la zone d'enroulement (I).

16. Dispositif selon la revendication 15, **caractérisé en ce que** le moyen de guidage (24) est monté de façon à pouvoir pivoter.

17. Dispositif selon la revendication 15 ou 16, **caractérisé en ce que** le moyen de guidage (24) est orienté de façon à être entraîné de manière correspondante dans son mouvement, au moins par le moyen de reliure (30), pendant l'enroulement sur la bobine (10).

18. Dispositif selon au moins l'une des revendications précédentes, **caractérisé par** un élément de fixation (20) pour la fixation de l'extrémité libre au moins du moyen de reliure (30) par rapport à la bobine (10) sur laquelle le moyen de reliure (30) est enroulé.

19. Dispositif selon la revendication 18, **caractérisé en ce que** l'élément de fixation (20) est réalisé de façon à presser l'extrémité libre du moyen de reliure (30) contre la bobine (10).

20. Dispositif selon la revendication 19, **caractérisé en ce que** l'élément de fixation (20) présente un cylindre ou rouleau constitué en particulier de mousse.

21. Dispositif selon au moins l'une des revendications 18 à 20, **caractérisé en ce que** l'élément de fixation (20) est monté de façon à être mobile, de préférence de façon à pouvoir pivoter.

22. Dispositif selon au moins l'une des revendications 18 à 21, **caractérisé en ce que** l'élément de fixation (20) est disposé de telle sorte qu'il peut être amené à proximité du pourtour ou en appui sur le pourtour de la bobine (10) à enrouler.

23. Dispositif selon au moins l'une des revendications précédentes, **caractérisé en ce que** la bobine (10, 14) présente un élément d'entraînement (52) qui est réalisé de préférence en tant que broche radiale, pour la fixation du début, au moins du moyen de reliure (30), sur la bobine.

24. Dispositif selon au moins l'une des revendications précédentes, **caractérisé en ce que** le dispositif de support présente au moins un deuxième palier de bobine (12) pour la fixation amovible d'une deuxième bobine (14), et une zone d'attente (II) dans laquelle une bobine peut être remplacée, et **en ce qu'**il est réalisé de telle sorte que les paliers de bobine (8, 12) peuvent être déplacés en va et vient entre la zone d'enroulement (I) et la zone d'attente (II), la zone d'enroulement (I) et la zone d'attente (II) étant situées l'une derrière l'autre à peu prés dans le sens de l'enroulement.

25. Dispositif selon la revendication 24, **caractérisé en ce que** la zone d'enroulement (I) est adjacente au dispositif d'alimentation (22) et **en ce que** la zone d'attente (II) est éloignée du dispositif d'alimentation (22).

26. Dispositif selon la revendication 24 ou 25, **caractérisé en ce que** les paliers de bobine (8, 12) sont disposés sur un support (6) monté de façon à pouvoir pivoter autour d'un axe du pivotement (4) à peu près dans le sens de l'enroulement.

27. Dispositif selon la revendication 26, **caractérisé en ce que** l'axe du pivotement (4) est disposé entre les paliers de bobine (8, 12).

28. Dispositif selon la revendication 27, **caractérisé en ce que** les paliers de bobine (8, 12) sont disposés à une distance radiale sensiblement égale par rapport à l'axe du pivotement (4).

29. Dispositif selon au moins l'une des revendications 26 à 28, **caractérisé en qu'**on peut faire tourner le support (6) de 360°.

30. Dispositif selon la revendication 21 ainsi que selon au moins l'une des revendications 26 à 29, **caractérisé en ce que** l'élément de fixation (20) est monté de façon à pouvoir pivoter autour du même axe de pivotement (4) que le support (6).

31. Procédé pour enrouler des moyens de reliure (30) allongés, flexibles, destinés à relier des paquets de feuilles, de préférence des peignes en fil métallique, dans leur sens longitudinal en intercalant des moyens de séparation (26) allongés, de préférence du papier de séparation, sur des bobines (10, 14), de préférence avec utilisation d'un dispositif selon au moins l'une des revendications précédentes, et comportant les étapes consistant à,
- maintenir de façon amovible une bobine (10) vide sur un premier palier de bobine (8),
- déplacer le premier palier de bobine (8) dans une zone d'enroulement (I) et
- fixer dans la zone d'enroulement (I) une extrémité de début, au moins du moyen de reliure (30), sur la bobine (10) supportée par le premier palier de bobine (8), mettre cette bobine (10) en rotation et enrouler le moyen de reliure (30) en même temps que le moyen de séparation (26) sur cette bobine (10),
**caractérisé en ce qu'**après l'enroulement de la bobine (10), le moyen de reliure (30) et le moyen de séparation (26) sont coupés en une seule coupe, ensemble et sensiblement en même temps par un dispositif de coupe (36).

32. Procédé selon la revendication 31, avec utilisation d'un dispositif selon la revendication 3 ou 4 et selon au moins l'une des revendications 7 à 10, **caractérisé en ce qu'**au moins le moyen de reliure (30) est en prise avec l'élément de préhension (44) avant que le moyen de reliure (30) et le moyen de séparation (26) ne soient coupés ensemble par le dispositif de coupe (36).

33. Procédé selon la revendication 31 ou 32, avec utilisation d'un dispositif selon au moins l'une des revendications 24 à 29, et comportant les étapes suivantes,
- maintenir de façon amovible une bobine (10, 14) vide respectivement sur un palier de bobine (8) et sur au moins un autre palier de bobine (12),
- déplacer l'un des paliers de bobine (8) dans une zone d'enroulement (I) et l'autre palier de bobine (12) dans une zone d'attente (II),
- fixer dans la zone d'enroulement (I) une extrémité de début, au moins du moyen de reliure (30), sur la bobine (10) supportée par l'un des paliers de bobine (8), mettre cette bobine (10) en rotation et enrouler sur cette bobine (10) le moyen de reliure (30) en intercalant le moyen de séparation (26),
- après l'enroulement de la bobine (10), couper ensemble le moyen de reliure (30) et le moyen de séparation (26) à l'aide du dispositif de coupe (36),
- déplacer l'un des paliers de bobine (8) dans la zone d'attente (II) et en même temps l'autre palier de bobine (12) dans la zone d'enroulement (I),
- fixer dans la zone d'enroulement (I), l'extrémité de début coupée du moyen de reliure (30), sur la bobine (14) supportée par l'autre palier de bobine (12) et enrouler sur celle-ci en intercalant le moyen de séparation (26) et
- enlever dans la zone d'attente (II) la bobine (10) pleine de l'un des paliers de bobine (8) et fixer une nouvelle bobine vide sur ce palier de bobine (8),
les paliers de bobine (8, 12) étant déplacés en va et vient entre la zone d'enroulement (I) et la zone d'attente (II), à peu prés dans le sens de l'enroulement.

34. Procédé selon la revendication 33, avec utilisation d'un dispositif selon la revendication 26,
**caractérisé en ce que** le support (6) est mis en rotation au plus tard après que la bobine (10) à enrouler est pleine, **en ce que**, avant ou pendant ce mouvement de pivotement, le moyen de reliure (30) et le moyen de séparation (26) sont coupés ensemble par le dispositif de coupe (36), et **en ce que** le palier de bobine (8) supportant la bobine (10) pleine dans la zone d'attente (II) et en même temps, le palier de bobine (12) supportant une bobine (14) vide dans la zone d'enroulement (I), sont déplacés par le pivotement du support (6) qui se poursuit.

35. Procédé selon au moins l'une des revendications 31 à 34, avec utilisation d'un dispositif selon la revendication 15,
**caractérisé en ce que** le moyen de guidage (24) est déplacé dans la bobine (10) vide et **en ce que** l'extrémité de début au moins du moyen de reliure (30) est fixée sur celle-ci.

36. Procédé selon au moins l'une des revendications 31 à 35, avec utilisation d'un dispositif selon la revendication 3,
**caractérisé en ce que**, pendant le déplacement du palier de bobine (8) supportant la bobine (10) pleine à partir de la zone d'enroulement (I), le moyen de guidage (24) est déplacé en direction du dispositif de coupe (36) et **en ce que** le moyen de reliure (30) et le moyen de séparation (36), sont en prise ensemble avec le dispositif de coupe (36).

37. Procédé selon au moins l'une des revendications 31 à 36, avec utilisation d'un dispositif selon la revendication 18,
**caractérisé en ce que**, l'élément de fixation (20) est en prise avec l'extrémité libre au moins du moyen de reliure (30) après l'enroulement de la bobine (10).

38. Procédé selon la revendications 37,
**caractérisé en ce que**, pendant le déplacement du palier de bobine (8) supportant la bobine (10) pleine, de la zone d'enroulement (I) à la zone d'attente (II), l'élément de fixation (20) est en prise avec l'extrémité libre au moins du moyen de reliure (30).
